# EUROPÄISCHE PATENTANMELDUNG

(11) **EP 0 196 336 A1**
(43) Veröffentlichungstag der Anmeldung: **08.10.1986**
(21) Anmeldenummer: 84114943.8
(22) Anmeldetag: 07.12.1984
(51) Int. Cl.: E21D 9/10, E21C 35/22

(54) **Gesteuerte Segmentbedüsung von Schrämwalzen und Schrämköpfen im Berg- und Tunnelbau**

(71) Anmelder: SCHNEIDER WERK ST. WENDEL, D-6690 St. Wendel (DE)
(72) Erfinder: Schneider, Bernard, D-6699 Freisen-Oberkirchen (DE)

(57) **Zusammenfassung**

Es werden Schrämwalzen oder Schrämköpfe (1) in den Wasserzuführungsbereichen in Achsrichtung in wenigstens vier oder beliebig viee Bedüsungssegmente (13) geteilt, die jeweils in Schneidrichtung in einem oder mehreren Segmenten mit Wasser versorpt werden. Da den nicht im Schnitt stehenden Bedüsungssegmenter kein Wasser zugeführt wird, wird der Wasseranfall im Schneidbereich nur auf den Schnitt begrenzt und ansonsten entsneidend verringert.

## Beschreibung

Die Erfindung betrifft eine hydraulisch gesteuerte Segmentbedüsung von Schrämwalzen und Schrämköpfen im Berg-, Tunnel- und Erdbau gemäß dem Oberbegriff der Patentansprüche 1 bis 7.

Bedüsungseinrichtungen an Schrämwalzen und Schrämköpfen von Walzenschrämmaschinen und Streckenvortriebsmaschinen im Berg-, Tunnel- und Erdbau sind allgemeiner Erkenntnisstand und seit Jahren überall im Einsatz. Durch die Bedüsung wird im einzelnen folgendes bewirkt:
1. Der durch den Schneidvorgang mit den Schrämwalzen und Schrämköpfen entstehende Kohlen-, bzw. Gesteinsstaub wird weitgehend niedergeschlagen, um gesundheitliche Schädigungen der Menschen an diesen Betriebspunkten so weit wie irgend möglich herabzusetzen.
2. Bei auftretendem explosivem Methangas-Luftgemisch (CH4) im Schramtiefsten wird durch die Bedüsung mit Wasser die Möglichkeit der Funkenbildung herabgesetzt und damit einer möglichen Explosion oder Verpuffung vorgebeugt.
3. Durch die besonders im Streckenvortrieb und Tunnelbau üblich gewordene Schnittspurbedüsung wird die Standzeit der Schneidwerkzeuge (Schrämmeißel) infolge des Kühleffektes der von der Bedüsung ausgeht, erheblich erhöht. Das Gleiche gilt auch für die Schneidwerkzeuge (Schrämmeißel), der im Abbau eingesetzten Schrämwalzen.

Der Wasserbedarf einer Walzenschrämmaschine im Abbau, bzw. einer Streckenvortriebsmaschine im Streckenvortrieb oder Tunnelbau beträgt nach dem derzeitigen Kenntnisstand ca. 400 l/min. - Dies bedeutet am Beispiel einer Walzenschrämeschine im Abbau, mit der Annahme, daß in 12 Stunden 2000 m3 herausgeschnitten werden, in der Minute das angefallene Haufwerk mit (400 I : 2780 kg) 0,14 l/kg Wasser angereichert ist. Ganz anders stellt sich die Situation im Streckenvortrieb, bzw. Tunnelbau dar. Hier kann man im Durchschnitt davon ausgehen, daß in 12 Stunden nur ca. 400 m3, in der Hauptsache Gestein, herausgeschnitten werden. Das heißt, die Anreicherung des Haufwerkes mit Wasser ist wesentlich ungünstiger als im Abbau. Wenn wir hier die Annahme zu Ende führen, würde die Anreicherung des Haufwerkes (400 l : 560 kg) 0,71 l/kg betragen.

Besonders im fallenden Verhieb eines Streckenvortriebes oder in einem Abbaubetrieb mit zusätzlich geringem oder keinem Einfallen führen die vorher beschriebenen Wassermengen zu Stauungen im Bereich der Schneidfelder, welche wiederum den Abtransport des gelösten Schrämgutes erschweren, die Kosten erhöhen und die Arbeitsbedingungen für die Betriebsbelegschaft verschlechtern.

Es ist bekannt, daß Versuche unternommen wurden, die Wassermenge auf die Schneidwerkzeuge (Schrämmeißel) zu begrenzen, die sich gerade im Eingriff befinden. Bei diesem System wird der Meißel im Meißelhalter beim Eingriff um einen geringen Hub zurückgedrückt, der ausreicht, über einen Hebel ein Federventil im Innern des Schrämkopfes zu betätigen, das dann einen Wasserstrahl während der Dauer des Eingriffes freigibt. Dieses System ist mit etwa 100 Ventilen pro Schrämkopf sehr teuer, störanfällig und wartungsintensiv. Die Wassermenge wird so auf ca. 0,20 1/kg verringert.

Aufgabe dieser Erfindung soll es nun sein, mit einem weniger störanfälligem, sicherem und billigerem System dieselbe Wasserreduzierung zu erreichen.

Die Aufgabe nach Patentanspruch 1 bis 7 soll dadurch gelöst werden, daß, am Beispiel eines Schrämkopfes dargestellt, die Wassergänge unter den aufgeschweißten Meißelhaltern und Düsen in mindestens vier oder beliebig viele in Achsrichtung wasserdicht gegeneinander verschweißte Segmente abgestreift werden.

Die Anschlußbüchse des Schrämkopfes (1) weist in jedem Segmentbereich eine innere Axialbohrung (2), die vorne einen Schlauchanschluß hat (3) und hinten verschlossen ist sowie eine äußere Axialbohrung (4), die hinten und vorn verschlossen ist. Eine Radialbohrung im hinteren Teil (5) verbindet beide Axialbohrungen zu einer U-förmigen Leitung. Der Abstand der Radialbohrung von der hinteren Ringfläche der Anschlußbüchse wird durch die Größe eines sogenannten Wasseröffnungsventiles (6) bestimmt. Von jedem, als Kammer abgeteilten, im Segmentbereich liegenden Wassergang wird eine Bohrung (9) zur äußeren Axialbohrung (4) geführt.

Das die Radialbohrung (5) verschließende sogenannte Wasseröffnungsventil (6) wird mit einer Feder geschlossen gehalten und durch einen die hintere Ringfläche der Anschlußbüchse überragenden Stößel (7), der beim Umlauf des Schrämkopfes durch den einseitig, z.b. hydraulisch hochgestellten, am Gehäuse des Schrämarmes geführten, Taumelring (8) eingedrückt wird, geöffnet.

Die Wasserzuführung erfolgt durch die durchbohrte Schrämwelle (1₀) zu der im vorderen Teil des Schrämkopfes aufgesetzten Wasserverteilerscheibe (11). Von hier wird das Wasser mittels kurzer Schläuche (12) an die inneren Axialbohrungen (2) der einzelnen Segmente (13) weitergeleitet.

Der Taumelring (8), am Gehäuse geführt, an vier oberen Kanten in den Ventilstößelbereichen abgeflacht (14) und an den darunterliegenden vier Stellen hydraulisch (15) einseitig oder geschlossen hochstellbar bewirkt, daß die Segmentbedüsung immer in Schneidrichtung beim Umlauf des Schrämkopfes in Tätigkeit gesetzt wird. Es ist dadurch also möglich, daß alle umlaufenden Segmentbedüsungen über die zugeordneten Wasseröffnungsventile (6) und den entsprechend angestellten Taumelring (8) nacheinander immer in Schneidrichtung links, rechts, oben oder unten Wasser versprühen, während die drei übrigen Richtungen ohne Wasser sind.

Es können auch z.B. beim Schneiden diagonal von links unten nach rechts oben die Steuerimpulse nach oben und nach rechts zu einem einzigen Steuerimpuls diagonal rechts oben zusammengefaßt werden. Selbstverständlich analog auch auf die gleiche Art nach diagonal links unten, diagonal rechts unten und diagonal links oben.

Kehren wir zu unserer Annahme eines rundum bedüsten Schrämkopfes mit einer Anreicherung des Haufwerkes mit Wasser von 0,71 1/kg zurück, so haben wir mit dem neuen System nur noch den etwa vierten Teil der Anreicherung, nämlich ca. 0,18 1/kg.

Die notwendigen Hydraulikleitungen (6) für die Taumelringverstellung (statt des Taumelringes können auch vier Nockensegmente verwendet oder ähnliches eingesetzt werden) können durch die Wandung des Lagerhalses am vorderen Teil des Schrämarmes hindurch im Innern des Gehäuses nach hinten geleitet und an geeigneter Stelle an die Steuerung angeschlossen werden.

Ähnlich wie bei dem Schrämkopf einer Streckenvortriebsmaschine kann auch die Schrämwalze einer Walzenschrämmaschine im Abbau ausgerüstet werden, sollte sich dafür eine Notwendigkeit ergeben.

Die Zeichnungen erläutern den Erfindungsgegenstand an einem Ausführungsbeispiel eines Schrämarmes mit Schrämkopf einer Strek - kenvortriebsmaschine.

Es zeigt:
Fig. 1: Eine Teilschnittzeichnung eines Schrämarmes mit Schrämkopf
Fig. 2: Eine Teilschnittzeichnung eines Schrämkopfes mit neuer Wasserführung und Wasseröffnungsventil.
Fig. 3: Eine rückwärtige Ansicht eines Schrämkopfes mit der Darstellung der Segmentteilung und der Anordnung der Wasseröffnungsventile.

## Patentansprüche

1. Segmentbedüsung von Schrämwalzen in Bergbau-Abbaubetrieben oder Schrämköpfen in Bergbau-Streckenvortrieben und im Tunnelbau nach Anspruch 1, dadurch gekennzeichnet, daß die Schrämwalzen oder Schrämköpfe in mindestens vier oder mehr Bedüsungssegmente unterteilt sind.

2. Segmentbedüsung nach Anspruch 1 dadurch gekennzeichnet, daß die Bedüsungssegmente der Schrämwalzen oder Schrämköpfe diese jeweils in Achsrichtung unterteilen.

3. Segmentbedüsung nach Anspruch 1 und 2 dadurch gekennzeichnet, daß zu jedem Bedügungssegment ein Wasseröffnungsventil gehört, die nacheinander über einen hydraulisch gesteuerten Taumelring oder gesteuerten Exzenterring beispielsweise vier ebenfalls hydraulisch gesteuerte Nockensegmente in Tätigkeit gesetzt werden.

4. Segmentbedüsung nach Anspruch 1, 2 und 3, dadurch gekennzeichnet, daß die Segmentbedüsung immer in Schneidrichtung der Schrämwalzen oder Schrämköpfe über die Wasseröffnungsventile mittels der in dieser Richtung angestellten Taumelringe oder Exzenterringe oder Nockensegmente in Tätigkeit gesetzt wird.

5. Segmentbedüsung nach Anspruch I, 2, 3 und 4 dadurch gekennzeichnet, daß beispielsweise bei Schrämköpfen von Streckenvortriebsmaschinen die Wasseröffnungsventile für die Schwenkrichtung oder Schneidwalzen rechts, links, oben oder unten oder in Kombination zweier dieser Schwenkeinrichtungen, aber auch auf volle Schrämkopfbedüsung gesteuert werden können.

6. _{S}egmentbedüsung nach Anspruch 1, 2, 3, 4 und 5, dadurch gekennzeichnet, daß sich die Wasseröffnungsventile bei Schrämwalzen im Walzenanschlußflansch und bei Schrämköpfen im hinteren Teil der Anschlußbüchse befinden. Die Verlagerung der die Wasseröffnungsventile betätigten Taumelringe, Exzenterringe bzw. Nockensegmente liegt bei Schrämwalzen über dem vorderen Teil des Planetenträgergehäuses des Schrämarmes einer Walzenschrämmaschine und bei Schrämköpfen über dem vorderen Teil des Lagerhalses des Schrämarmes einer Streckenvortriebsmaschine, geschützt durch den jeweiligen hinteren Teil des Grundkörpermantels der Schrämwalze, bzw. Schrämkopfes.

7. Segmentbedüsung nach Ansprach 1, 2, 3, 4, 5 und 6, dadurch gekennzeichnet, daß z.B. beim Schneiden diagonal von links unten nach rechts oben die Steuerimpulse nach oben und nach rechts zu einem einzigen Steuerimpuls diagonal rechts oben zusammgefaßt werden können. Selbstverständlich analog auch auf die gleiche Art nach diagonal links unten, diagonal rechts unten und diagonal links oben.
